# FASCICULE DE BREVET EUROPEEN

(11) **EP 0 346 215 B1**
(45) Date de publication et mention de la délivrance du brevet: **09.06.1993**
(21) Numéro de dépôt: 89401562.7
(22) Date de dépôt: 06.06.1989
(51) Int. Cl.: F42B 10/60

(54) **Dispositif destiné à modifier la trajectoire d'un projectile par impulseurs pyrotechniques**
Vorrichtung zur Veränderung der Flugbahn eines Projektils durch pyrotechnische Impulsgeber
Apparatus for modifying the trajectory of a projectile by means of pyrotechnical pulse producers

(30) Priorité: 10.06.1988 FR 8807768
(43) Date de publication de la demande: 13.12.1989
(73) Titulaire: THOMSON-BRANDT ARMEMENTS, 92516 Boulogne-Billancourt (FR)
(72) Inventeur: Deffayet, Jean, F-92045 Paris la Défense (FR)
(74) Mandataire: Benoit, Monique

(56) Documents cités:
- EP-A- 0 015 216
- EP-A- 0 229 541
- US-A- 3 069 846
- US-A- 3 263 419
- US-A- 3 316 719
- US-A- 3 328 962

## Description

L'invention concerne un dispositif destiné à modifier la trajectoire d'un projectile par impulseurs pyrotechniques.

On sait que la trajectoire d'un projectile peut être modifiée à l'aide de jets de gaz transversaux obtenus par des générateurs de gaz.

Le brevet EP-A- 229.541 montre un exemple d'une telle réalisation. Ce brevet décrit un projectile 1 dont la trajectoire peut être infléchie, au moment du survol d'une cible, par des impulseurs commandés par un détecteur de cible. L'impulseur est composé d'un explosif 11 qui génère un jet de gaz transversalement à l'axe longitudinal du projectile. Le générateur de gaz étant un explosif, la génération est brutale et de ce fait l'infléchissement de trajectoire est mal contrôlé. Pour pallier cet inconvénient, il est prévu dans ce brevet d'une part, un plaque d'inertie 11 et d'autre part, une plaque de poussée en appui sur un bloc amortisseur 13. La présente invention utilise quant à elle un propergol dont la poussée est facilement contrôlable et non pas explosif. L'efficacité est augmentée par l'utilisation de tuyères adaptées.

Un autre problème se pose avec des impulseurs tels que celui décrit dans le brevet EP-A- 229.541 déjà cité en raison du faible encombrement disponible pour mettre en place ces impulseurs. En effet, dans l'art connu, ces derniers se présentent sous la forme d'impulseurs à poudre dont la chambre de combustion est cylindrique. Or, leur mise en place est souvent litée dans le projectile considéré à une tranche de quelques centimètres d'épaisseur pour des calibres de quelques décimètres. Comme ces impulseurs sont disposés transversalement par rapport à l'axe du projectile, leur diamètre est donc limité par l'épaisseur de la tranche disponible et par le contact des impulseurs voisins.

La présente invention a pour but de pallier ces inconvénients et concerne une nouvelle architecture d'impulseur destiné à corriger la trajectoire d'un projectile, architecture qui conduit à pouvoir disposer d'un chargement total de propergol maximal pour le faible volume libre réservé à cette fonction dans le projectile.

Elle concerne plus précisément un dispositif destiné à modifier la trajectoire d'un projectile par impulseurs purotechniques, constitué d'une pluralité d'impulseurs à propergol solide dont les jets de combustion fournissent des poussées assurant la modification, ces impulseurs étant disposés transversalement sur un support en forme de tranche cylindrique, centré par rapport à l'axe du projectile, dispositif caractérisé en ce que chacun des impulseurs est formé par un logement dont au moins une base est rectangulaire, contenant le chargement de propergol et comporte un profilé fixé au support de manière à constituer au moins une tuyère permettant une orientation de la poussée.

L'invention sera mieux comprise à l'aide des explications qui vont suivre et des figures jointes parmi lesquelles :
- les figures 1 et 2 sont des illustrations de l'architecture de mise en place des impulseurs conformément à l'invention ;
- la figure 3 illustre un exemple de tuyère adaptée à la configuration des impulseurs conformes à l'invention ;
- les figures 4 et 5 illustrent une fonction supplémentaire accomplie par le moyen de fixation de la tuyère illustrée sur la figure 3;
- les figures 6, 7 et 8 illustrent des exemples de réalisation de tuyères selon l'invention;
- la figure 9 illustre un autre exemple de chargement de propergol conforme à l'invention;
- les figures 10 et 11 permettent de mieux apprécier les différences en volume d'un chargement de propergol classique d'un chargement selon l'invention.

Pour plus de clarté, les mêmes éléments portent les mêmes références dans toutes les figures.

La présente invention concerne une structure et une mise en place des impulseurs fournissant les jets transversaux de guidage de projectile permettant d'exploiter au maximum le volume de la tranche disponible pour cette fonction.

Selon une caractéristique importante de l'invention, au lieu de présenter une forme cylindrique, les chambres de combustion des impulseurs, c'est-à-dire les enveloppes contenant le chargement de propergol, ont une base rectangulaire et ont une forme parallélépipédique ou une forme dérivée plus complexe.

Selon une autre caractéristique de l'invention, cette architecture conduit à mettre en place pour chaque impulseur une tuyère ayant une géométrie particulière.

Selon une forme de réalisation illustrée au moyen de la figure 1, les logements des chambres (1) de combustion qui sont parallélépipédiques, peuvent venir de moulage, directement dans la pièce (2) qui sert de support pour les impulseurs, ces derniers étant, comme cela a été dit précédemment, des impulseurs à poudre. Le terme "chambre" est ici utilisé car le chargement est fait à l'intérieur d'un logement faisant partie intégrante du support (2).

Lors du procédé de moulage, on réserve une cloison d'épaisseur (f) plus ou moins mince, suivant que les faces normales à l'axe du projectile sont appuyées ou non sur une structure résistante. Une seule chambre est représentée sur la figure mais, dans la réalité, il s'agit d'une pluralité de chambres disposées de manière transversale.

Selon une autre variante de réalisation, illustrée au moyen de la figure 2, la pièce support (2), d'épaisseur (e) correspondant à l'épaisseur de la tranche de projectile disponible pour la fonction de guidage, est obtenue à partir de pièces usinées. Sur la figure 2, ces pièces sont représentées séparées et c'est leur empilement qui constitue le support (2) d'épaisseur (e). Cette pièce support (2) est par exemple constituée d'une galette (6) comportant une pluralité d'échancrures telles que (7), réalisées transversalement sur le pourtour de la galette (6). Celles-ci constituent des logements destinés à recevoir chacun un boîtier (8) en matériau résistant à la chaleur, d'épaisseur mince, de forme parallélépipédique, et de dimensions adaptées à celles du logement correspondant. Deux flasques (4) et (5) viennent emprisonner les boîtiers (8) dans leur logement respectif (7). Ces boîtiers (8) reçoivent le chargement de propergol (non représenté) et constituent l'impulseur de modification de la trajectoire. Le terme "chambre (1)" ou "boîtier (8)" recouvre en fait le volume occupé par le chargement de propergol d'où sa dénomination générale d'enveloppe (1, 8).

Qu'il s'agisse de la première ou de la seconde variante, la construction traditionnelle de tuyères à convergent-divergent de révolution est certes envisageable mais est difficilement transposable dans l'architecture décrite précédemment.

Selon une caractéristique de l'invention, comme le montre la figure 3, un profilé (20) est fixé au support (2) de manière à constituer une tuyère (21) plus visible sur la figure 4. Sa fixation est réalisée au moyen d'une tige (22) qui traverse le chargement de propergol et qui est capable de résister à la traction résultant de la pression interne de combustion.

Selon une autre caractéristique de l'invention, comme le montre la figure 5, cette tige (22) est creuse et sert de passage aux conducteurs électriques (23, 24) de mise à feu des allumeurs (25) logés par exemple dans le profilé (20).

Plusieurs variantes de réalisation de divergent (30) pour ces tuyères (21) peuvent être choisies. Comme le montre la figure 6, le divergent (30) peut être obtenu en réalisant un chanfrein (31) à l'entrée du logement de l'impulseur coopérant avec une partie droite (32) du profilé (20), ou vice-versa (34,33) tel que représenté sur la figure 9.

Comme le montre la figure 7, ce divergent (30a) est obtenu en combinant la présence d'un chanfrein (31) à l'entrée du logement avec un plan incliné (33) donné au profilé (20). Ces formes de divergents conduisent à l'obtention de poussées transversales.

En revanche, comme le montre la figure 8, on peut obtenir des poussées dans des directions différentes en utilisant des tuyères (21) présentant des formes dissymétriques combinant les deux solutions précédentes, à savoir d'une part, un chanfrein (31) coopérant avec une partie droite (32) du profilé (20), d'autre part, une partie droite (34) du côté logement, coopérant avec un plan incliné (33) réalisé sur le profilé (20).

Selon une autre caractéristique de l'invention, on peut, selon la disposition de l'axe du profilé (20), obtenir le roulis, le tangage, ou agir sur la vitesse longitudinale.

Dans les variantes précédentes, on a décrit une architecture parallélépipédique pour l'enveloppe du chargement de propergol mais, comme le montre la figure 9, on peut également, conformément à l'invention, mettre en oeuvre un chargement (9) à plusieurs étages dont trois sont représentés à titre d'exemple (a1, a2, a3...). On peut aussi si le chargement de propergol s'y prête, choisir pour cette enveloppe une forme prismatique. Le divergent (21) dans la figure 9, à titre d'exemple, comporte la paroi (34) droite de la chambre de combustion coopérant avec des plans inclinés (33) du profilé (20). L'angle (α) est fonction du nombre d'impulseurs disposés transversalement et il délimite la largeur (a3) maximale de l'enveloppe du chargement de propergol.

Enfin, les différents impulseurs peuvent être prévus de formes et de tailles différentes dans le même support, sans sortir du domaine de l'invention.

La mise en place d'impulseurs selon l'architecture conforme à l'invention, décrite précédemment, permet d'obtenir pour un volume libre déterminé, un chargement maximal de propergol, en tout état de cause supérieur de manière significative à celui qui est obtenu au moyen d'impulseur à virole cylindrique. En effet, le volume disponible pour le chargement de chaque impulseur conforme à l'invention est:
V₁ = e.a.l (figure 10); tandis que ce volume pour un impulseur classique est de: V₂ = l.π/4.d² (figure 11).
- (e) est l'épaisseur de la tranche réservée dans le projectile à la mise en place des impulseurs;
- (l) est la longueur du chargement de propergol;
- (a) est la largeur du boîtier parallélépipédique;
- (d) est le diamètre de la virole cylindrique dans le cas classique.

En considérant un encombrement de la tuyère (convergent-divergent) identique dans les deux cas et occupant une hauteur (h), on a:$\text{b = D/2 - h (D étant le diamètre du projectile)}$$\text{1 = b - c}$$\text{c = d/2 tg(α/2) ; avec α = 2π/n (n étant le nombre d'impulseurs)}$ $\text{si n = 8, c = 1,21d, ou c = 1,21a}$$\text{et 1 = b - 1,21d, ou l = b - 1,21a}$
d'où :$\text{V₁ = a.l.e = a(b - 1,21a)e}$$\text{V₂ = πd²/4(b-1,21d)}$$\text{V₁ maxi = 0,207b²e}$$\text{V₂ maxi = 7,95.10⁻²b³}$

Le rapport entre ces deux volumes maximals:$\text{R =} \frac{\text{V₁ maxi}}{\text{V₂ maxi}} \text{= 2,63.e/b}$
avec 2 ≧ 0,55b, soit un rapport de l'ordre de 1,45 pour un projectile de calibre tel que (b) soit égal à 13 centimètres. Dans cet exemple, le volume maximal de chargement en propergol solide est égal à 250 cm³ pour l'architecture selon l'invention tandis qu'il n'est que de 174 cm³ pour une architecture classique.

L'invention s'applique à tous types de projectiles nécessitant des modifications de trajectoire par impulseurs. Elle s'applique plus particulièrement lorsque la place réservée à ces impulseurs atteint des dimensions trop petites pour qu'une exploitation de cet espace s'avère possible par des moyens classiques.

## Revendications

1. Dispositif destiné à modifier la trajectoire d'un projectile par impulseurs pyrotechniques, constitué d'une pluralité d'impulseurs générant des gaz dont les jets fournissent des poussées assurant la modification de la trajectoire, ces impulseurs étant disposés transversalement sur un support (2) en forme de tranche cylindrique, centré par rapport à l'axe du projectile, dispositif caractérisé en ce que chacun des impulseurs est formé par un logement dont au moins une base est rectangulaire, contenant un chargement de propergol solide et comporte un profilé (20) fixé au support (2) de manière à constituer au moins une tuyère (21) permettant une orientation de la poussée.

2. Dispositif selon la revendication 1, caractérisé en ce que le moyen de fixation du profilé (20) au support (2) est une tige (22) traversant une enveloppe (1, 8, 9) de chacun des impulseurs contenant le chargement de propergol et capable de résister à la traction résultant de la pression interne de combustion.

3. Dispositif selon la revendication 1, caractérisé en ce que cette enveloppe (1, 8) a une forme parallélépipèdique de longueur (1) et de largeur (a).

4. Dispositif selon la revendication 3, caractérisé en ce que chacune des ces enveloppes est confondue avec un logement obtenu directement par moulage de la pièce qui sert de support (2), logement qui sert de chambre (1) pour le chargement de propergol.

5. Dispositif selon la revendication 3, caractérisé en ce que cette enveloppe est constituée par un boîtier (8) en matériau résistant s'encastrant dans une échancrure (7) réalisée dans une galette usinée (6), le boîtier étant emprisonné par deux flasques (4) et (5).

6. Dispositif selon la revendication 1, caractérisé en ce que l'enveloppe du chargement (9) comporte une pluralité d'étages de différentes largeurs (a1, a2, a3...).

7. Dispositif selon la revendlcation 2, caractérisé en ce que la tige (22) est creuse et sert de gaine à des conducteurs électriques (23, 24) alimentant des allumeurs (25) logés dans le profilé (20).

8. Dispositif selon l'une des revendications précédentes, caractérisé en ce que cette tuyère (21) comporte un divergent (30) constitué par une partie droite (32) du profilé (20) coopérant avec un chanfrein (31) réalisé sur l'enveloppe (1, 8, 9).

9. Dispositif selon l'une des revendications précédentes, caractérisé en ce que cette tuyère (21) comporte un divergent (30a) constitué par la coopération de deux chanfreins (31) et (33) réalisés respectivement sur l'enveloppe (1, 8, 9) et sur le profilé (20).

10. Dispositif selon l'une des revendications précédentes, caractérisé en ce que le divergent comporte deux parties dissymétriques, l'une constituée d'un chanfrein (31) coopérant avec une partie droite (32) du profilé (20), l'autre d'une partie droite (34) du côté de l'enveloppe (1, 8, 9) et d'un plan incliné (33) réalisé sur le profilé (20).

11. Dispositif selon l'une des revendications précédentes, caractérisé en ce que le profilé (20) est disposé parallèlement à l'axe du projectile.

## Claims

1. Device intended to alter the trajectory of a projectile by using pyrotechnic boosters, consisting of a plurality of boosters generating gases whose jets supply thrust altering the trajectory, these boosters being arranged transversely on a support (2) in the form of a cylindrical slice, centered with respect to the axis of the projectile, the device being characterised in that each of the boosters is formed by a housing at least one base of which is rectangular, containing a load of solid propergol and comprises a section (20) fastened to the support (2) so as to constitute at least one nozzle (21) allowing the thrust to be orientated.

2. Device according to Claim 1, characterised in that the means for fastening the section (20) to the support (2) is a rod (22) passing through a casing (1, 8, 9) of each of the boosters containing the charge of propergol and capable of resisting the tension resulting from the internal combustion pressure.

3. Device according to Claim 1, characterised in that this casing (1, 8) has a parallelepipedal shape, of length (1) and of width (a).

4. Device according to Claim 3, characterised in that each of these casings is coincident with a housing obtained directly by moulding the component which serves as a support (2), which housing serves as a chamber (1) for the charge of propergol.

5. Device according to Claim 3, characterised in that this casing consists of a box (8) made from a strong material set into a notch (7) made in a machined round blank (6), the box being trapped by two flanges (4) and (5).

6. Device according to Claim 1, characterised in that the charge casing (9) comprises a plurality of stages of various widths (a1, a2, a3 etc).

7. Device according to Claim 2, characterised in that the rod (22) is hollow and serves as a sheath for electrical conductors (23, 24) powering igniters (25) housed within the section (20).

8. Device according to one of the preceding claims, characterised in that this nozzle (21) comprises a divergent (30) consisting of a straight part (32) of the section (20) interacting with a chamfer (31) made on the casing (1, 8, 9).

9. Device according to one of the preceding claims, characterised in that this nozzle (21) comprises a divergent (30a) consisting of the interaction of two chamfers (31) and (33) made on the facing (1, 8, 9) and on the section (20) respectively.

10. Device according to one of the preceding claims, characterised in that the divergent comprises two asymmetric parts, one consisting of a chamfer (31) interacting with a straight part (32) of the section (20), the other of a straight part (34) of the side of the casing (1, 8, 9) and of an inclined plane (33) produced on the section (20).

11. Device according to one of the preceding claims, characterised in that the section (20) is arranged parallel to the axis of the projectile.

## Patentansprüche

1. Vorrichtung zur Änderung der Flugbahn eines Projektils durch pyrotechnische Impulsgeber, bestehend aus einer Anzahl von Impulsgebern, die Gase erzeugen, deren Strahlen Schübe liefern, die die Änderung der Flugbahn sicherstellen, wobei die Impulsgeber quer an einem Träger (2) in Form einer zylindrischen Scheibe angeordnet sind, der bezüglich der Achse des Projektils zentriert ist, wobei die Vorrichtung dadurch gekennzeichnet ist, daß jeder der Impulsgeber durch eine Aufnahme gebildet ist, von welcher zumindest eine Grundfläche rechteckig ist und die eine Ladung aus festem Propergol enthält und ein Profilteil (20) aufweist, das an dem Träger (2) so befestigt ist, daß es wenigstens eine Düse (21) bildet, die eine Orientierung des Schubs ermöglicht.

2. Vorrichtung nach Anspruch 1, dadurch gekennzeichnet, daß das Mittel zur Befestigung des Profilteils (20) an dem Träger (2) ein Stift (22) ist, der einen die Propergolladung enthaldenden Mantel (1, 8, 9) jedes der Impulsgeber durchquert und in der Lage ist, der sich aus dem inneren Verbrennungsdruck ergebenden Zugkraft zu widerstehen.

3. Vorrichtung nach Anspruch 1, dadurch gekennzeichnet, daß der Mantel (1, 8) eine quaderförmige Form mit einer Länge (1) und einer Breite (a) aufweist.

4. Vorrichtung nach Anspruch 3, dadurch gekennzeichnet, daß jeder der Mäntel mit einer Aufnahme zusammenfällt, die direkt durch Formherstellung des als Träger (2) dienenden Stücks erhalten ist, wobei die Aufnahme als Kammer (1) für die Propergolladung dient.

5. Vorrichtung nach Anspruch 3, dadurch gekennzeichnet, daß der Mantel durch ein Gehäuse (8) aus einem widerstandsfähigen Material gebildet ist, das in eine Aussparung (7) eingelassen ist, die in einer bearbeiteten Scheibe (6) ausgebildet ist, wobei das Gehäuse durch zwei Flansche (4, 5) eingeschlossen ist.

6. Vorrichtung nach Anspruch 1, dadurch gekennzeichnet, daß der Mantel der Ladung (9) eine Anzahl von Stufen mit unterschiedlicher Breite (a1, a2, a3 ...) aufweist.

7. Vorrichtung nach Anspruch 2, dadurch gekennzeichnet, daß der Stift (22) hohl ist und als Umhüllung für elektrische Leiter (23, 24) dient, die in dem Profilteil (20) aufgenommene Zündeinrichtungen (25) versorgen.

8. Vorrichtung nach einem der vorhergehenden Ansprüche, dadurch gekennzeichnet, daß die Düse (21) eine Ableitung (30) aufweist, die durch einen geraden Teil (32) des Profilteils (20) gebildet ist, der mit einer an dem Mantel (1, 8, 9) realisierten Abschrägung (31) zusammenwirkt.

9. Vorrichtung nach einem der vorhergehenden Ansprüche, dadurch gekennzeichnet, daß die Düse (21) eine Ableitung (30a) aufweist, die durch das Zusammenwirken von zwei Abschrägungen (31 und 33) gebildet ist, die an dem Mantel (1, 8, 9) bzw. dem Profilteil (20) ausgebildet sind.

10. Vorrichtung nach einem der vorhergehenden Ansprüche, dadurch gekennzeichnet, daß die Ableitung zwei asymmetrische Teile aufweist, wobei der eine durch eine mit einem geraden Teil (32) des Profilteils (20) zusammenwirkende Abschrägung (31) und der andere durch einen geraden Teil (34) an der Seite des Mantels (1, 8, 9) und eine an dem Profilteil (20) ausgebildete, geneigte Ebene (33) gebildet ist.

11. Vorrichtung nach einem der vorhergehenden Ansprüche, dadurch gekennzeichnet, daß das Profilteil (20) parallel zu der Achse des Projektils angeordnet ist.
